# EUROPÄISCHE PATENTSCHRIFT

(11) **EP 0 578 037 B1**
(45) Veröffentlichungstag und Bekanntmachung des Hinweises auf die Patenterteilung: **07.02.1996**
(21) Anmeldenummer: 93109842.0
(22) Anmeldetag: 21.06.1993
(51) Int. Cl.: B61G 3/20, B61G 5/08

(54) **Steuereinrichtung für eine Mittelpufferkupplung für Schienenfahrzeuge mit indirekter wirkender Druckluftbremse**
Control device for a central buffer wupling for railway vehicles with indirectly acting compressed-air brake
Dispositif de commande pour un attelage à tampon central pour véhicules ferroviaires avec frein à air comprimé à action indirecte

(30) Priorität: 09.07.1992 DE 4222567
(43) Veröffentlichungstag der Anmeldung: 12.01.1994
(73) Patentinhaber: Linke-Hofmann-Busch GmbH, D-38239 Salzgitter (DE)
(72) Erfinder: Kakstein, Uwe, Dipl.-Ing., D-3340 Wolfenbüttel (DE)

(56) Entgegenhaltungen:
- DE-A- 1 929 929
- DE-A- 2 047 111
- US-A- 3 599 665

## Beschreibung

Die Erfindung betrifft eine Mittelpufferkupplung mit einer Steuereinrichtung nach dem Oberbegriff des Anspruchs 1.

Aus der DE-PS 669 444 ist eine eine Mittelpufferkupplung mit einer Steuereinrichtung bekannt, bei der ein nockenartiger Ansatz an der Löseeinrichtung für den Kuppelverschluß dazu dient, ein die Hauptluftleitung schließendes bzw. öffnendes Entlüftungsventil, das durch eine Ventilfeder in der Offenstellung gehalten wird, bei einem gewollten Entriegeln der Mittelpufferkupplung gegen die Kraft der Ventilfeder in Schließstellung zu drücken. Bei einem ungewollten Verstellen der Verschlußorgane, d. h. ohne daß die Löseeinrichtung ordnungsgemäß betätigt wurde, wird der nockenartige Ansatz der Löseeinrichtung nicht verschwenkt, womit das Entlüftungsventil offen bleibt und die Bremseinrichtung anspricht. Die Löseeinrichtung weist einen Lösehebel auf, der mit Drehspiel auf dem Hauptbolzen gelagert ist.

Bei dieser bekannten Ausbildung kann die vorgesehene Funktionsweise in ihrer Zuverlässigkeit beeinträchtigt werden durch auftretenden Verschleiß im Bereich der Lagerung des Hauptbolzens im Kupplungskopf sowie des Lösehebels auf dem Hauptbolzen. Weiter ist nachteilig, daß zur Unterscheidung der gewollten Entkupplung und des ungewollten Trennens ein einziger mechanischer Parameter herangezogen und ausgewertet wird.

Der Erfindung liegt die Aufgabe zugrunde, zur Steuerung des Entlüftungsventils einer mit der Mittelpufferkupplung mittels Luftkupplung mitkuppelbaren Hauptluftleitung eine Steuereinrichtung zu schaffen, die eine zuverlässige, betriebsgerechte Funktion des Entlüftungsventils für die Hauptluftleitung sowohl für Einstellungsverschlüsse als auch für Zweistellungsverschlüsse bei ungewollten und gewollten Kupplungstrennungen einschließlich bei Handentkupplung gewährleistet.

Erfindungsgemäß wird diese Aufgabe durch die im Patentanspruch 1 gekennzeichnete Steuereinrichtung gelöst.

Zweckmäßige Weiterbildungen der Erfindung sind in den Unteransprüchen 2 bis 13 gekennzeichnet.

Durch die Ausbildung der Steuereinrichtung gemäß Anspruch 1 mit mindestens zwei UND-Ventilen ist es möglich, die Steuerung der Entlüftungsventile der Mittelpufferkupplung und der Gegenkupplung mit Eingangsparametern zu bewirken, die aus dem Zusammenspiel der Verschlüsse eines Kupplungspaares gewinnbar sind, wobei die ordnungsgemäße Funktion der Entlüftungsventile unabhängig von einem Entkuppelsignal ist.

Durch die Weiterbildung der UND-Ventile gemäß Anspruch 2 ist eine Minimierung der Anzahl der UND-Ventile bei symmetrischem Aufbau möglich.

Durch die Weiterbildung gemäß Anspruch 3 wird eine zweckmäßige Trennstelle angegeben, die eine Anordnung der UND-Ventile in den Stirnplatten der Kuppelköpfe ermöglicht.

Durch die Weiterbildung der UND-Ventile gemäß Anspruch 4 mit jeweils zwei Ein- und Ausgängen ist ein aufwandsarmer Steuerungsaufbau mit wenigen und kurzen Steuerluftleitungen möglich.

Durch die Ausbildung der UND-Ventile gemäß Anspruch 5 mit jeweils zwei Eingängen ist die Eingabe von Eingangssignalen sowohl von der Mittelpufferkupplung als auch von der Gegenkupplung möglich.

Durch die Weiterbildung der Steuereinrichtung gemäß Anspruch 6 wird ein zweckmäßiger Schaltungsaufbau für die UND-Ventile und die Entlüftungsventile angegeben.

Durch die Weiterbildung der Steuereinrichtung gemäß Anspruch 7 wird eine zweckmäßige Ansteuerung bzw. ein Eingangssignalabgriff für die UND-Ventile angegeben.

Durch die Weiterbildung gemäß Anspruch 8 wird eine zweckmäßige Ansteuerung für die ersten Tastventile angegeben.

Durch die Weiterbildung gemäß Anspruch 9 wird ein zweckmäßiges Organ zur Ansteuerung der ersten Tastventile der jeweiligen Gegenkupplung für Mittelpufferkupplungen der Bauart Scharfenberg angegeben.

Durch die Weiterbildung gemäß Anspruch 10 wird eine zweckmäßige Ansteuerung für die zweiten Tastventile angegeben.

Durch die Weiterbildung gemäß Anspruch 11 wird ein zweckmäßiges Element zur Ansteuerung der zweiten Tastventile für Mittelpufferkupplungen der Bauart Scharfenberg angegeben.

Durch die Weiterbildung gemäß Anspruch 12 wird ein weiteres zweckmäßiges Element zur Ansteuerung der zweiten Tastventile für Mittelpufferkupplungen der Bauart Scharfenberg angegeben.

Durch die Weiterbildung gemäß Anspruch 13 ist eine selektive Fernbedienung von Kupplungen eines Zugverbandes erreichbar.

Nachfolgend ist die Erfindung anhand eines Ausführungsbeispiels und einer Zeichnung näher erläutert.

Es zeigen
- Fig. 1: eine schematische Darstellung der Steuereinrichtung
- Fig. 2: zwei Kuppelköpfe von Mittelpufferkupplungen in gekuppelter Stellung.

Bei den mit der Steuereinrichtung im Ausführungsbeispiel beschriebenen und dargestellten Mittelpufferkupplungen handelt es sich um Mittelpufferkupplungen der Bauart Scharfenberg mit einem drehbaren Scheibenhaken und einer an diesem angelenkten, in den Scheibenhaken (Herzstück) der Gegenkupplung eingreifenden Kuppelöse.

Im gekuppelten Zustand bilden der Verschluß 2.1 der Mittelpufferkupplung 1.1 und der Verschluß 2.2 der Gegenkupplung 1.2 einen Parallelogrammverschluß, der das Gleichgewicht der Kräfte gewährleistet und im Zusammenwirken mit den beiden Kuppelköpfen 3.1, 3.2 eine starre und spielfreie Verbindung herstellt. Der Parallelogrammverschluß wird nur auf Zug beansprucht und die Zugkräfte verteilen sich gleichmäßig auf beide Kuppelösen 4.1, 4.2. Die Herzstücke 5.1, 5.2 werden in der gekuppelten Stellung durch Kuppelfedern gesichert. Zum Lösen des Parallelogrammverschlusses ist mindestens eines der Herzstücke 5.1 bzw. 5.2 so weit zu drehen, bis beide Kuppelösen 4.1, 4.2 aus dem zugeordneten Hakenmaul 6.1 des Herzstücks 5.1 bzw. dem Hakenmaul 6.2 des Herzstücks 5.2 gleiten.

Die senkrechte Strichpunktlinie in der Fig. 1 stellt die Kuppelebene dar. Das eingezeichnete Parallelogramm stellt die gekuppelten Verschlüsse 2.1 und 2.2 dar.

Die Stirnfläche der Mittelpufferkupplung 1.1 weist vier Luftleitungskupplungen 7, 9, 11, 12 auf, die in der senkrechten Mittellängsebene übereinander angeordnet sind. Dabei handelt es sich um die Luftleitungskupplung 7 für die Hauptluftleitung 8, die Luftleitungskupplung 9 für die Hauptluftbehälterleitung 10 und je eine Luftleitungskupplung 11, 12 für Steuerluft bzw. Steuerluftleitungen 13, 14.

Im oder am Kuppelkopf 3.1 bzw. 3.2 der Mittelpufferkupplung 1.1 bzw. Gegenkupplung 1.2 ist ein Entlüftungsventil 15.1 bzw. 15.2 angeordnet.

Die Steuereinrichtung weist im gekuppelten Zustand der Mittelpufferkupplung mit der Gegenkupplung mindestens zwei pneumatische UND-Ventile (Zweidruckventile) 16, 17 auf.

Bei der Ausführung der Steuereinrichtung mit zwei UND-Ventilen 16, 17, sind diese in der Kuppelebene teil- bzw. trennbar ausgebildet.

Die UND-Ventile 16, 17 sind über Steuerluftleitungen 18.1, 19.1 mit dem Entlüftungsventil 15.1 der Mittelpufferkupplung 1.1 und über Steuerluftleitung 18.2, 19.2 mit dem Entlüftungsventil 15.2 der Gegenkupplung 1.2 verbunden. Weiter sind die UND-Ventile 16, 17 über Steuerluftleitungen 13, 14 mit Eingangssignalgebern (Tastventilen 20.1, 20.2, 22.1, 22.2) verbunden, derart, daß den UND-Ventilen 16, 17 als Eingangssignale Zustandssignale sowohl von der Mittelpufferkupplung 1.1 als auch von der Gegenkupplung 1.2 zum Steuern des jeweiligen Entlüftungsventils 15.1 der Mittelpufferkupplung 1.1 und des Entlüftungsventils 15.2 der Gegenkupplung 1.2 zuführbar sind.

Das UND-Ventil 16 weist zwei Eingänge 16E1, 16E2 und zwei Ausgänge 16A1, 16A2 auf. Das UND-Ventil 17 weist zwei Eingänge 17E1, 17E2 und zwei Ausgänge 17A1, 17A2 auf. Die Eingänge 16E1, 17E1 sowie die Ausgänge 16A1, 17A1 sind schaltungstechnisch und körperlich dem der Mittelpufferkupplung 1.1 zugeordneten Anteil der Steuereinrichtung zugeordnet. Die Eingänge 16E2, 17E2 sowie die Ausgänge 16A2, 17A2 sind schaltungstechnisch und körperlich dem der Gegenkupplung 1.2 zugeordneten Anteil der Steuereinrichtung zugeordnet. Die Anordnung der Ein- und Ausgänge der UND-Ventile 16, 17 ist derart vorgesehen, daß im Falle der Trennung der Kupplungen bzw. der UND-Ventile 16, 17 diese Zuordnung erhalten bleibt.

Der erste Ausgang 16A1 des ersten UND-Ventils 16 und der erste Ausgang 17A1 des zweiten UND-Ventils 17 sind über je eine Steuerluftleitung 18.1, 19.1 mit dem Entlüftungsventil 15.1 der Mittelpufferkupplung 1.1 zur Ansteuerung desselben verbunden.

Der zweite Ausgang 16A2 des ersten UND-Ventils 16 und der zweite Ausgang 17A2 des zweiten UND-Ventils 17 sind über je eine Steuerluftleitung 18.2, 19.2 mit dem Entlüftungsventil 15.2 der Gegenkupplung 1.2 zur Ansteuerung desselben verbunden.

Der erste Eingang 17E1 des zweiten UND-Ventils 17 ist mit einem ersten Tastventil 22.1 über eine Steuerluftleitung 14.1 verbunden. Der erste Eingang 16E1 des ersten UND-Ventils 16 ist einem zweiten Tastventil 20.1 zugeordnet und über eine Steuerluftleitung 13.1 mit diesem verbunden. Die Tastventile 20.1 und 22.1 sind der Mittelpufferkupplung 1.1 zugeordnet und am oder im Kuppelkopf 3.1 angeordnet.

Der erste Eingang 17E2 des zweiten UND-Ventils 17 ist mit einem ersten Tastventil 22.2 über eine Steuerluftleitung 14.2 verbunden. Der erste Eingang 16E2 des ersten UND-Ventils 16 ist einem zweiten Tastventil 20.2 zugeordnet und über eine Steuerluftleitung 13.2 mit diesem verbunden. Die Tastventile 20.2 und 22.2 sind der Gegenkupplung 1.2 zugeordnet und am oder im Kuppelkopf 3.2 angeordnet.

Das erste Tastventil 22.1 der Mittelpufferkupplung 1.1 wird durch ein zugeordnetes Organ 24.2 des Verschlusses 2.2 der Gegenkupplung 1.2 gesteuert, und das erste Tastventil 22.2 der Gegenkupplung 1.2 wird durch ein zugeordnetes Organ 24.1 des Verschlusses 2.1 der Mittelpufferkupplung 1.1 gesteuert bzw. geschaltet.

Das zweite Tastventil 20.1 der Mittelpufferkupplung 1.1 wird durch ein Element des eigenen Verschlusses 2.1 gesteuert bzw. geschaltet, und das zweite Tastventil 20.2 der Gegenkupplung 1.2 wird durch ein Element des Verschlusses 2.2 der Gegenkupplung 1.2 gesteuert bzw. geschaltet.

Als Organe 24.1 bzw. 24.2 eignen sich bei Mittelpufferkupplungen mit Parallelogrammverschluß die Kuppelösen 4.1 bzw. 4.2, die bei ordnungsgemäßem Einrasten in die Hakenmäuler 6.2 bzw. 6.1 der Herzstücke 5.2 bzw. 5.1 die zugeordneten Tastventile 22.1 bzw. 22.2 schalten.

Als Elemente 25.1 bzw. 25.2 eignen sich die Herzstücke 5.1 bzw. 5.2, deren zugeordneter Hauptbolzen 26.1 bzw. 26.2 oder deren zugeordneter Entkuppelhebel 27.1 bzw. 27.2. Zur Signalauslösung wird in allen Fällen eine Drehwinkelabweichung der Elemente 25.1 bzw. 25.2 von der Grundstellung zu irgend einem Zeitpunkt während eines Kuppel- oder Entkuppelvorgangs genutzt.

Ein automatisches Entkuppeln ist von der Seite der Mittelpufferkupplung 1.1 über ein Entkuppelventil 28.1 und Entkuppelzylinder 29.1 bzw. von der Seite der Gegenkupplung 1.2 über ein Entkuppelventil 28.2 und Entkuppelzylinder 29.2 vorgesehen.

Die Funktion der Steuereinrichtung wird nachfolgend für verschiedene Betriebszustände erläutert. Dabei wird zunächst davon ausgegangen, daß die Mittelpufferkupplung 1.1 mit der Gegenkupplung 1.2 ordnungsgemäß mechanisch gekuppelt ist. Weiter sind die vier Luftleitungskupplungen 7, 9, 11, 12 ordnungsgemäß gekuppelt. Die Stößel der Stoßventile der Luftleitungskupplung 9 sind durch ihre gegenseitige Annäherung in geöffneter Stellung. Die beiden mechanischen Verschlüsse 2.1 und 2.2 befinden sich in Grundstellung, wobei die beiden Kuppelösen 4.1 und 4.2 in den ihnen gegenüberliegenden Herzstücken 5.2 bzw. 5.1 eingerastet sind. Die Tastventile 22.1 und 20.1 befinden sich in Schaltstellung b, die Tastventile 22.2 und 20.2 in Schaltstellung a.

Für das Tastventil 22.1 der Mittelpufferkupplung 1.1 bedeutet die Schaltstellung b, daß die Kuppelöse 4.2 der Gegenkupplung 1.2 im Verschluß 2.1 in Grundstellung ordnungsgemäß vorhanden und im Hakenmaul 6.1 der Mittelpufferkupplung 1.1 eingerastet ist.

Für das Tastventil 22.2 der Gegenkupplung 1.2 bedeutet die Schaltstellung a, daß die Kuppelöse 4.1 der Mittelpufferkupplung 1.1. in Grundstellung ordnungsgemäß vorhanden und im Hakenmaul 6.2 der Gegenkupplung 1.2 eingerastet ist.

Für das Tastventil 20.1 der Mittelpufferkupplung 1.1 bedeutet die Schaltstellung b, daß sich das Herzstück 5.1 in Grundstellung befindet.

Für das Tastventil 20.2 der Gegenkupplung 1.2 bedeutet die Schaltstellung a, daß sich das Herzstück 5.2 in Grundstellung befindet.

Die Hauptluftleitung 8 und die Hauptluftbehälterleitung 10 sind von einem Triebfahrzeug mit Druckluft beaufschlagt.

Die Hauptluftbehälterleitung 10 führt durchgehend Druckluft und beaufschlagt die Tastventile 20.1, 22.1, 20.2 und 22.2 sowie Entkuppelventile 28.1 und 28.2 mit Druckluft.

Durch die Tastventile 22.1 und 22.2 erfolgt Druckbeaufschlagung der Eingänge 17E1 und 17E2 des UND-Ventils 17. Die Eingänge 16E1 und 16E2 des UND-Ventils 16 werden über die Tastventile 20.1 und 20.2 entlüftet.

Die UND-Bedingung an dem UND-Ventil 16 der Steuerluftleitungskupplung 11 ist nicht erfüllt, die UND-Bedingung an dem UND-Ventil 17 der Steuerluftleitungskupplung 12 ist jedoch erfüllt.

Die Ausgänge 16A1 und 16A2 des UND-Ventils 16 sowie die Vorsteuerventile 21 der Entlüftungsventile 15.1 und 15.2 werden über die Tastventile 20.1 bzw. 20.2 entlüftet.

Die Ausgänge 17A1 und 17A2 des UND-Ventils 17 werden belüftet, d. h. es werden Steuersignale auf die Vorsteuerventile 23 der Entlüftungsventile 15.1 und 15.2 gegeben, womit die Entlüftungsventile 15.1 und 15.2 auf Schaltstellung b geschaltet sind und die Hauptluftleitung 8 an dieser Kuppelstelle geöffnet ist.

### Entkupplung durch Betätigen des Entkuppelventils 28.2 der Gegenkupplung 1.2 (analoge Funktionsweise bei Betätigung des Entkuppelventils 28.1 der Mittelpufferkupplung 1.1)

Durch Betätigung des Entkuppelventils 28.2 fährt der Entkuppelzylinder 29.2 aus und dreht zwangsläufig beide Verschlüsse 2.1 und 2.2.

Durch das Drehen der beiden Verschlüsse 2.1 und 2.2 wird zunächst das Tastventil 22.2 auf Schaltstellung b und das Tastventil 22.1 auf Schaltstellung a umgeschaltet (Kuppelösen 4.1 bzw. 4.2 entfernen sich).

Sofort nachdem die Tastventile 22.2 und 22.1 sicher umgeschaltet worden sind, wird durch den Entkuppelhebel 27.2 der Gegenkupplung 1.2 das Tastventil 20.2 auf Schaltstellung b und das Tastventil 20.1 durch den Entkuppelhebel 27.1 der Mittelpufferkupplung 1.1 auf Schaltstellung a umgeschaltet. Damit ist die UND-Bedingung an der Steuerluftleitungskupplung 17 nicht mehr erfüllt, da die Tastventile 22.1 und 22.2 die Eingänge 17E1 und 17E2 des UND-Ventils 17 entlüften.

Die UND-Bedingung an der Steuerluftkupplung 16 ist erfüllt, da die Tastventile 20.1 und 20.2 die Eingänge 16E1 und 16E2 des UND-Ventils 16 belüften.

Die Ausgänge 17A1 und 17A2 des UND-Ventils 17 sowie die Vorsteuerventile 23 der Entlüftungsventile 15.1 und 15.2 werden zunächst über die Tastventile 22.1 bzw. 22.2 entlüftet. Anschließend werden die Ausgänge 16A1 und 16A2 des UND-Ventils 16 belüftet, d. h. es werden Steuersignale auf die Vorsteuerventile 21 der Entlüftungsventile 15.1 und 15.2 gegeben, so daß die Hauptluftleitung 8 sicher abgedichtet wird.

Nehmen die Verschlüsse 2.1 und 2.2 unmittelbar nach dem Entkuppelvorgang die Rangierstellung ein (Verschluß 2.1 in Grundstellung, Verschluß 2.2 ausgelenkt), so befindet sich
das Tastventil 22.1 auf Schaltstellung a (Kuppelöse 4.2 der Gegenkupplung 1.2 nicht vorhanden),
das Tastventil 20.1 auf Schaltstellung b (Verschluß 2.1 in Grundstellung),
das Tastventil 22.2 auf Schaltstellung a (Kuppelöse der Mittelpufferkupplung 1.1 vorhanden) und
das Tastventil 20.2 auf Schaltstellung b (Verschluß 2 nicht in Grundstellung).

Damit werden die Eingänge 16E1 und 17E1 der UND-Ventile 16 und 17 entlüftet, die Eingänge 16E2 und 17E2 der UND-Ventile 16 und 17 belüftet.

Da keine der vorhandenen UND-Bedingungen erfüllt wird, werden die Vorsteuerventile 21 der Entlüftungsventile 15.1 und 15.2 über die Ausgänge 16A1 bzw. 16A2 des UND-Ventils 16 sowie das Tastventil 20.1 entlüftet.

Die Entlüftungsventile 15.1 und 15.2 bleiben auf Schaltstellung a, da keine ihrer Vorsteuerventile 23 und 21 druckluftbeaufschlagt wird. Auch die Ausgänge 17A1 und 17A2 des UND-Ventils 17 bleiben über Tastventile 22.1 entlüftet.

Werden die Mittelpufferkupplung 1.1 und die Gegenkupplung 1.2 zu einem beliebigen Zeitpunkt getrennt, d. h. auseinandergezogen, so wird, bedingt durch das Entfernen der Kuppelöse 4.1 der Mittelpufferkupplung 1.1, zunächst das Tastventil 22.2 auf Schaltstellung b umgeschaltet, während der Verschluß 2.2 der Gegenkupplung 1.2 weiter ausgelenkt wird. Da der Ausgang 16A2 des UND-Ventils 16 entlüftet ist (das UND-Ventil 16 in der Kuppelebene an der Trennungslinie beider Kupplungen 1.1 und 1.2 ist ebenfalls bereits aufgetrennt, und die beiden Teile des UND-Ventils 16 entfernen sich voneinander), dichtet der Steuerdruck des noch auf Schaltstellung b befindlichen Tastventils 20.2 den Eingang 16E2 des UND-Ventils 16 zwangsläufig ab (klassische UND-Ventilfunktion), so daß ein Abblasen dieses Steuerdrucks beim Auseinanderziehen der Kupplungen 1.1 und 1.2 durch Trennen der Luftleitungskupplung 11, verhindert wird.

Nach vollzogener Kupplungstrennung befindet sich
das Tastventil 22.1 auf Schaltstellung a,
das Tastventil 20.1 auf Schaltstellung b,
das Tastventil 22.2 auf Schaltstellung b und
das Tastventil 20.2 auf Schaltstellung a.

Die Hauptluftleitung 8 bleibt, unabhängig vom Zeitpunkt des Auseinanderziehens der Kupplungen 1.1, 1.2, abgedichtet (Abstoßen von Zugteilen im Rangierbetrieb ist damit jederzeit möglich). Nach vollzogener Kupplungstrennung wird kein Eingang der UND-Ventile 16, 17 belüftet, d. h. kein Steuersignal gegeben.

Da die beschriebenen Steuersignale zum Abdichten der Hauptluftleitung 8 schon aus geringen Drehwinkeln der Verschlüsse 2.1 , 2.2 resultieren, ist sichergestellt, daß die Hauptluftleitung 8 auch dann abgedichtet wird, wenn zwei leicht zugbeanspruchte Kupplungen 1.1, 1.2 entkuppelt werden, bei denen sich deren Stirnplatten bereits während des Entkuppelvorgangs selbst, d. h. schon während der Drehbewegung beider Verschlüsse 2.1, 2.2 voneinander entfernen.

### Entkupplung durch Bruch eines Verschlusses einer Kupplung

Zum Abdichten der Hauptluftleitung 8 müssen sich während des Entkuppelvorgangs die beiden miteinander gekuppelten Verschlüsse 2.1 und 2.2 drehen, um durch Umschalten der Tastventile 20.1 und 20.2 die zum Abdichten der Hauptluftleitung 8 erforderliche UND-Bedingung an dem UND-Ventil 16 erfüllen zu können.

Da sich jedoch bei einem Bruch eines Verschlusses 2.1 oder 2.2 nur ein oder keiner der Verschlüsse 2.1, 2.2 dreht, kann diese UND-Bedingung nicht erfüllt werden, die Ausgänge 16A1 und 16A2 des UND-Ventils 16 bleiben daher entlüftet, womit kein Steuerdruck zum Abdichten der Hauptluftleitung 8 ansteht. Damit bleibt die Hauptluftleitung nach unbeabsichtigter Zugtrennung geöffnet und entlüftet, womit das selbsttätige Anlegen der Bremsen in beiden Zugteilen ausgelöst wird.

### Gemischt gekuppelter Betrieb (Schraubenkupplung/Mittelpufferkupplung)

Die Hauptluftbehälterleitung und die Hauptluftleitung sind auf der Seite des Wagens mit der Mittelpufferkupplung durch einen vorausgegangenen, beabsichtigten Entkuppelvorgang abgedichtet.

Durch die seitlich am Wagen mit der Mittelpufferkupplung zusätzlich für die Hauptluftbehälterleitung und die Hauptluftleitung vorhandenen Schläuche mit Schlauchkupplungen können beide Wagen miteinander verschlaucht werden. Das öffnen bzw. Schließen dieser Luftleitungsverbindungen muß von Hand durch Betätigen von Absperrhähnen an den Schläuchen vorgenommen werden.

Bei Bruch der mechanischen Kupplungsverbindung reißen diese Schläuche infolge Zugbeanspruchung ab, so daß beide Luftleitungen über die geöffneten Absperrhähne entlüftet werden und beide Zugteile selbsttätig bremsen.

### Handentkupplung

Die Hauptluftleitung 8 wird bei Verwendung der erfindungsgemäßen Steuereinrichtung, wie vorstehend beschrieben, immer dann abgedichtet, wenn sich beide Verschlüsse 2.1 und 2.2 infolge eines Entkuppelvorganges gemeinsam drehen. Dabei ist es für die Funktion unerheblich, ob die Drehbewegung beider Verschlüsse 2.1 und 2.2 pneumatisch, hydraulisch, elektrisch oder von Hand durch eine Entkuppelvorrichtung verursacht wird.

Die Hauptluftleitung wird also allein durch das Handentkuppeln, d. h. durch das Drehen der Verschlüsse 2.1 und 2.2, selbst abgedichtet.

### Kuppelvorgang (Mittelpufferkupplung mit Gegenkupplung)

Während des mechanischen Kuppelvorgangs wird selbsttätig die in der Fig. 1 dargestellte und vorstehend beschriebene Grundstellung der Steuereinrichtung erreicht, wobei die Hauptluftleitung 8 durch das Erreichen der Grundstellung beider Verschlüsse 2.1, 2.2 und das gleichzeitige Vorhandensein beider Kuppelösen 4.1 bzw. 4.2 in den Hakenmäulern 6.2 bzw. 6.1 der ihnen gegenüberliegenden Herzstücke 5.2 bzw. 5.1 sicher geöffnet wird.

Die Steuersignale zum Schließen der Hauptluftleitung 8, die aus der Drehbewegung beider Verschlüsse 2.1 und 2.2 während des Kuppelvorgangs nach Herstellung der Luftleitungsverbindungen resultieren, brechen kurz vor Erreichen der gekuppelten Stellung beider Verschlüsse 2.1, 2.2 zusammen.

Schaltungstechnisch ist es nicht erforderlich, die Entlüftungsventile 15.1 und 15.2 wie in der Fig. 1 dargestellt, mittels Differenzdruckkolbenbetätigung anzusteuern.

Es bleibt weiter anzumerken, daß die Steuereinrichtung auch bei Ausfall des Luftdrucks in der Hauptluftbehälterleitung 10 gewährleistet, daß die Hauptluftleitung 8 im gesamten Zug durchgeschaltet und die Bremse selbsttätig bleibt, da keine Druckluft für die Steuereinrichtung zum Abdichten der Hauptluftleitung 8 zur Verfügung steht.

### Sonstige Betriebsbedingungen

Auch eine Fernbedienung der mechanischen Kupplungen 1.1, 1.2 ist durch die Verwendung der beschriebenen Steuereinrichtung problemlos möglich, wenn die Entkuppeleinrichtung (Entkuppelzylinder 29.1, 29.2) mittels Funksignal betätigbar ausgebildet wird. Ebenso ist eine selektive Fernbedienung von Kupplungen 1.1, 1.2 eines Zugverbandes erreichbar.

Sind beide Verschlüsse 2.1, 2.2 entkuppelt worden, die Kuppelköpfe 3.1, 3.2 aber noch nicht voneinander entfernt worden, so drehen die Verschlüsse 2.1, 2.2 sich nicht wieder sofort in die gekuppelte, sondern in die Rangierstellung, so daß die Hauptluftleitung 8 auch nach beabsichtigter Entkupplung abgedichtet bleibt, unabhängig vom Zeitpunkt des Auseinanderziehens der Kuppelköpfe 3.1, 3.2. Damit ist auch ein großes Problem für den automatisierten Rangierbetrieb gelöst, wo ein Abstoßen von Wagen zu beliebigen Zeitpunkten nach der Entkupplung möglich sein soll, ohne daß nach dem Abstoßen die Bremsen der Wagen anlegen, weil die Hauptluftleitung 8 geöffnet bzw. entlüftet wird.

## Patentansprüche

1. Mittelpufferkupplung für Schienenfahrzeuge mit einer Steuereinrichtung mit indirekt wirkender Druckluftbremse, mit selbsttätig mitkuppelbarer Luftkupplung für die durchgeführte Hauptluftleitung der Druckluftbremse einer Zugeinheit und mit selbsttätig mitkuppelbarer, zweiter Luftleitung (Hauptluftbehälterleitung) und mit einem Entlüftungsventil für die Hauptluftleitung, wobei das Entlüftungsventil im Falle einer ungewollten Trennung der miteinander gekuppelten Kupplungsköpfe der Mittelpufferkupplung und der Gegenkupplung die Hauptluftleitung der Druckluftbremse in die Atmosphäre entlüftet, wodurch eine Zwangsbremsung der getrennten Zugteile eingeleitet wird, und wobei das Entlüftungsventil bei beabsichtigter Entkupplung die Hauptluftleitung schließt, wodurch beide Zugteile ungebremst bleiben, **dadurch gekennzeichnet**, daß die Steuereinrichtung im gekuppelten Zustand der Mittelpufferkupplung (1.1) mit der Gegenkupplung (1.2) mindestens zwei pneumatische UND-Ventile (Zweidruckventile) (16, 17) aufweist, daß die UND-Ventile (16, 17) über Steuerluftleitungen (18.1, 19.1) mit dem Entlüftungsventil (15.1) der Mittelpufferkupplung (1.1) und über Steuerluftleitungen (18.2, 19.2) mit dem Entlüftungsventil (15.2) der Gegenkupplung (1.2) verbunden sind und daß die UND-Ventile (16, 17) über Steuerluftleitungen (13, 14) mit Eingangssignalgebern (Tastventilen 20.1, 20.2, 22.1, 22.2) verbunden sind, derart, daß den UND-Ventilen (16, 17) über die Steuerluftleitungen (13, 14) als Eingangssignale Zustandssignale sowohl von der Mittelpufferkupplung (1.1) als auch von der Gegenkupplung (1.2) zum Steuern des Entlüftungsventils (15.1) der Mittelpufferkupplung (1.1) und des Entlüftungsventils (15.2) der Gegenkupplung (1.2) zuführbar sind.

2. Mittelpufferkupplung nach Anspruch 1, **dadurch gekennzeichnet**, daß zwei pneumatische UND-Ventile (16, 17) vorgesehen sind, die in einer Querebene auftrennbar ausgebildet und in der senkrechten Mittellängsebene der Kuppelköpfe (3.1, 3.2) angeordnet sind.

3. Mittelpufferkupplung nach Anspruch 2, **dadurch gekennzeichnet**, daß die UND-Ventile (16, 17) in der Kuppelebene der mechanischen Kupplungen (1.1, 1.2) auftrennbar ausgebildet sind.

4. Mittelpufferkupplung nach einem der Ansprüche 1 bis 3, **dadurch gekennzeichnet**, daß jedes UND-Ventil (16, 17) zwei Eingänge (16E1, 16E2) bzw. (17E1, 17E2) und zwei Ausgänge (16A1, 16A2) bzw. (17A1, 17A2) aufweist.

5. Mittelpufferkupplung nach einem der Ansprüche 2 bis 4, **dadurch gekennzeichnet**, daß jedem getrennten Teil der UND-Ventile (16, 17) ein Ausgang (16A1) und ein Eingang (16E1) bzw. ein Ausgang 16A2) und ein Eingang (16E2) bzw. ein Ausgang (17A1) und ein Eingang (17E1) bzw. ein Ausgang (17A2) und ein Eingang (17E2) zugeordnet ist.

6. Mittelpufferkupplung nach Anspruch 5, **dadurch gekennzeichnet**, daß der erste Ausgang (17A1) des ersten UND-Ventils (17) und der erste Ausgang (16A1) des zweiten UND-Ventils (16) über eine Steuerluftleitung (19.1 bzw. 18.1) mit dem Entlüftungsventil (15.1) der Mittelpufferkupplung (1.1) verbunden sind und der zweite Ausgang (17A2) des ersten UND-Ventils (17) und der zweite Ausgang (16A2) des zweiten UND-Ventils (16) über eine Steuerluftleitung (19.2) bzw. (18.2) mit dem Entlüftungsventil (15.2) der Gegenkupplung (1.2) verbunden sind.

7. Mittelpufferkupplung nach Anspruch 5, **dadurch gekennzeichnet**, daß der jeweils erste Eingang (16E1) bzw. (17E1) der UND-Ventile (16) bzw. (17) je einem Tastventil (20.1) bzw. (22.1) der Mittelpufferkupplung (1.1) zugeordnet ist und daß der jeweils zweite Eingang (16E2) bzw. (17E2) der UND-Ventile (16) bzw.(17) je einem Tastventil (20.2) bzw. (22.2) der Gegenkupplung (1.2) zugeordnet ist.

8. Mittelpufferkupplung nach Anspruch 7, **dadurch gekennzeichnet**, daß das erste Tastventil (22.1) der Mittelpufferkupplung (1.1) durch ein zugeordnetes Organ (24.2) der Gegenkupplung (1.2) gesteuert ist und das erste Tastventil (22.2) der Gegenkupplung (1.2) durch ein zugeordnetes Organ (24.1 ) der Mittelpufferkupplung (1.1) gesteuert ist.

9. Mittelpufferkupplung nach Anspruch 8, **dadurch gekennzeichnet**, daß das Organ (24.2) die Kuppelöse (4.2) der Gegenkupplung (1.2) und das Organ (24.1) die Kuppelöse (4.1) der Mittelpufferkupplung (1.1) ist.

10. Mittelpufferkupplung nach den Ansprüchen 7 oder 8 oder 9, **dadurch gekennzeichnet**, daß das zweite Tastventil (20.1) der Mittelpufferkupplung (1.1) durch ein Element (25.1) des eigenen Verschlusses (2.1) gesteuert ist und das zweite Tastventil (20.2) der Gegenkupplung (1.2) durch ein Element (25.2) des Verschlusses (2.2) der Gegenkupplung (1.2) gesteuert ist.

11. Mittelpufferkupplung nach Anspruch 10, **dadurch gekennzeichnet**, daß das Element (25.1) das Herzstück (5.1) des Verschlusses (2.1) und das Element (25.2) das Herzstück (5.2) des Verschlusses (2.2) ist.

12. Mittelpufferkupplung nach Anspruch 10, **dadurch gekennzeichnet**, daß das Element (25.1) der Entkuppelhebel (27.1) des Verschlusses (2.1) und das Element (25.2) der Entkuppelhebel (27.2) des Verschlusses (2.2) ist.

13. Mittelpufferkupplung nach einem oder mehreren der vorhergehenden Ansprüche 1 bis 12, **dadurch gekennzeichnet**, daß die Entkuppeleinrichtung (Entkuppelzylinder 29.1, 29.2) fernbedient ansteuerbar ausgebildet ist.

## Claims

1. Central buffer coupling for rail vehicles with a control device with an indirectly acting compressed air brake, with an automatically jointly couplable air coupling for the main air line of the compressed air brake of a train unit and with an automatically jointly couplable second air line (main air reservoir line) and with a venting valve for the main air line, whereby the venting valve vents the main air line of the compressed air brake to the atmosphere in the event of accidental separation of the coupled coupling heads of the central buffer coupling and the counterpart coupling, through which automatic braking of the separated train parts is initiated, and whereby the venting valve closes the main air line when uncoupling is intentional, through which both train parts remain unbraked, characterised in that in the coupled state of the central buffer coupling (1.1) with the counterpart coupling (1.2) the control device exhibits at least two pneumatic AND-valves (two-pressure valves) (16, 17), in that the AND-valves (16, 17) are connected by means of control air lines (18.1, 19.1) with the venting valve (15.1) of the central buffer coupling (1.1) and by means of control air lines (18.2, 19.2) with the venting valve (15.2) of the counterpart coupling (1.2) and in that the AND-valves (16, 17) are connected by means of control air lines (13, 14) with input signal transmitters (sensing valves (20.1, 20.2, 22.1, 22.2) such that status signals both from the central buffer coupling (1.1) and also the counterpart coupling (1.2) can be sent to the AND-valves (16, 17) by means of the control air lines (13, 14) as input signals for controlling the venting valve (15.1) of the central buffer coupling (1.1) and the venting valve (15.2) of the counterpart coupling (1.2).

2. Central buffer coupling according to claim 1, characterised in that two pneumatic AND-valves (16, 17) are provided which are embodied so that they can be divided in a transverse plane and are disposed in the vertical central longitudinal plane of the coupling heads (3.1, 3.2).

3. Central buffer coupling according to claim 2, characterised in that the AND-valves (16, 17) are embodied so that they can be divided in the coupling plane of the mechanical couplings (1.1, 1.2).

4. Central buffer coupling according to one of claims 1 to 3, characterised in that each AND-valve (16, 17) exhibits two inputs (16E1, 16E2 and 17E1, 17E2 respectively) and two outputs (16A1, 16A2 and 17A1, 17A2 respectively).

5. Central buffer coupling according to one of claims 2 to 4, characterised in that each separate part of the AND-valves (16, 17) is respectively assigned an output (16A1) and an input (16E1), an output (16A2) and an input (16E2), an output (17A1) and an input (17E1), and an output (17A2) and an input (17E2).

6. Central buffer coupling according to claim 5, characterised in that the first output (17A1) of the first AND-valve (17) and the first output (16A1) of the second AND-valve (16) are connected by means of a control air line (19.1 and 18.1 respectively) with the venting valve (15.1) of the central buffer coupling (1.1), and the second output (17A2) of the first AND-valve (17) and the second output (16A2) of the second AND-valve (16) are connected by means of a control air line (19.2 and 18.2 respectively) with the venting valve (15.2) of the counterpart coupling (1.2).

7. Central buffer coupling according to claim 5, characterised in that the first input (16E1 and 17E1 respectively) of the AND-valves (16 and 17) is in each case assigned one sensing valve (20.1 and 22.1 respectively) of the central buffer coupling (1.1) and in that the second input (16E2 and 17E2 respectively) of the AND-valves (16 and 17) is in each case assigned one sensing valve (20.2 and 22.2 respectively) of the counterpart coupling (1.2).

8. Central buffer coupling according to claim 7, characterised in that the first sensing valve (22.1) of the central buffer coupling (1.1) is controlled by an assigned member (24.2) of the counterpart coupling (1.2) and the first sensing valve (22.2) of the counterpart coupling (1.2) is controlled by an assigned member (24.1) of the central buffer coupling (1.1).

9. Central buffer coupling according to claim 8, characterised in that the member (24.2) is the coupling eye (4.2) of the counterpart coupling (1.2) and the member (24.1) is the coupling eye (4.1) of the central buffer coupling (1.1).

10. Central buffer coupling according to claims 7 or 8 or 9, characterised in that the second sensing valve (20.1) of the central buffer coupling (1.1) is controlled by an element (25.1) of its own locking device (2.1) and the second sensing valve (20.2) of the counterpart coupling (1.2) is controlled by an element (25.2) of the locking device (2.2) of the counterpart coupling (1.2).

11. Central buffer coupling according to claim 10, characterised in that the element (25.1) is the heart (5.1) of the locking device (2.1) and the element (25.2) is the heart (5.2) of the locking device (2.2).

12. Central buffer coupling according to claim 10, characterised in that the element (25.1) is the uncoupling lever (27.1) of the locking device (2.1) and the element (25.2) is the uncoupling lever (27.2) of the locking device (2.2).

13. Central buffer coupling according to one or more of the preceding claims 1 to 12, characterised in that the uncoupling device (uncoupling cylinder 29.1, 29.2) is embodied so that it can be actuated by remote control.

## Revendications

1. Attelage à tampon central pour véhicules sur rails, comportant un dispositif de commande, un frein à air comprimé à action indirecte, un accouplement d'air apte à être accouplé automatiquement, pour la conduite d'air principale, traversant l'attelage, du frein à air comprimé d'une rame, une seconde conduite d'air (conduite de réservoir d'air principale) apte à être accouplée automatiquement, et une soupape de mise à l'atmosphère pour la conduite d'air principale, étant précisé que la soupape de mise à l'atmosphère, dans le cas d'une séparation involontaire des têtes d'accouplement accouplées de l'attelage à tampon central et de l'attelage opposé, met à l'atmosphère la conduite d'air principale du frein à air comprimé, ce qui provoque un freinage forcé des éléments de rame séparés, et que ladite soupape de mise à l'atmosphère ferme la conduite d'air principale en cas de désaccouplement intentionnel, auquel cas les deux éléments de rame ne sont pas freinés,
caractérisé en ce que le dispositif de commande comporte, à l'état accouplé de l'attelage à tampon central (1.1) avec l'attelage opposé (1.2), au moins deux soupapes ET pneumatiques (soupapes à deux pressions) (16, 17), en ce que les soupapes ET (16, 17) sont reliées à la soupape de mise à l'atmosphère (15.1) de l'attelage à tampon central (1.1) par des conduites d'air de commande (18.1, 19.1), et à la soupape de mise à l'atmosphère (15.2) de l'attelage opposé (1.2) par des conduites d'air de commande (18.2, 19.2), et en ce que les soupapes ET (16, 17) sont reliées à des générateurs de signaux d'entrée (soupapes de contact 20.1, 20.2, 22.1, 22.2) par des conduites d'air de commande (13, 14), de telle sorte que des signaux d'état peuvent être envoyés comme signaux d'entrée aux soupapes ET (16, 17) par les conduites d'air de commande (13, 14), non seulement à partir de l'attelage à tampon central (1.1), mais aussi à partir de l'attelage opposé (1.2), pour commander la soupape de mise à l'atmosphère (15.1) dudit attelage à tampon central (1.1) et la soupape de mise à l'atmosphère (15.2) de l'attelage opposé (1.2).

2. Attelage à tampon central selon la revendication 1, caractérisé en ce qu'il est prévu deux soupapes ET pneumatiques (16, 17), qui sont conçues pour pouvoir être séparées dans un plan transversal et sont disposées dans le plan longitudinal médian perpendiculaire des têtes d'accouplement (3.1, 3.2).

3. Attelage à tampon central selon la revendication 2, caractérisé en ce que les soupapes ET (16, 17) sont conçues pour pouvoir être séparées dans le plan d'accouplement des accouplements mécaniques (1.1, 1.2).

4. Attelage à tampon central selon l'une des revendications 1 à 3, caractérisé en ce que chaque soupape ET (16, 17) comporte deux entrées (16E1, 16E2) et (17E1, 17E2), et deux sorties (16A1, 16A2) et (17A1, 17A2).

5. Attelage à tampon central selon l'une des revendications 2 à 4, caractérisé en ce qu'il est prévu, associées à chaque élément séparé des soupapes ET (16, 17), respectivement une sortie (16A1) et une entrée (16E1), une sortie (16A2) et une entrée (16E2), une sortie (17A1) et une entrée (17E1), une sortie (17A2) et une entrée (17E2).

6. Attelage à tampon central selon la revendication 5, caractérisé en ce que la première sortie (17A1) de la première soupape ET (17) et la première sortie (16A1) de la seconde soupape ET (16) sont reliées à la soupape de mise à l'atmosphère (15.1) de l'attelage à tampon central (1.1) par des conduites d'air de commande respectives (19.1, 18.1), tandis que la seconde sortie (17A2) de la première soupape ET (17) et la seconde sortie (16A2) de la seconde soupape ET (16) sont reliées à la soupape de mise à l'atmosphère (15.2) de l'attelage opposé (1.2) par des conduites d'air de commande respectives (19.2) et (18.2).

7. Attelage à tampon central selon la revendication 5, caractérisé en ce que les premières entrées (16E1) et (17E1) des soupapes ET (16) et (17) sont associées à des soupapes de contact respectives (20.1) et (22.1) de l'attelage à tampon central (1.1), et en ce que les secondes entrées (16E2) et (17E2) des soupapes ET (16) et (17) sont associées à des soupapes de contact respectives (20.2) et (22.2) de l'attelage opposé (1.2).

8. Attelage à tampon central selon la revendication 7, caractérisé en ce que la première soupape de contact (22.1) de l'attelage à tampon central (1.1) est commandée par un organe associé (24.2) de l'attelage opposé (1.2), tandis que la première soupape de contact (22.2) de l'attelage opposé (1.2) est commandée par un organe associé (24.1) de l'attelage à tampon central (1.1).

9. Attelage à tampon central selon la revendication 8, caractérisé en ce que l'organe (24.2) est constitué par l'oeillet d'attelage (4.2) de l'attelage opposé (1.2), et l'organe (24.1) est constitué par l'oeillet d'attelage (4.1) de l'attelage à tampon central (1.1).

10. Attelage à tampon central selon les revendications 7, 8 ou 9, caractérisé en ce que la seconde soupape de contact (20.1) de l'attelage à tampon central (1.1) est commandée par un élément (25.1) de sa propre fermeture (2.1), tandis que la seconde soupape de contact (20.2) de l'attelage opposé (1.2) est commandée par un élément (25.2) de la fermeture (2.2) de l'attelage opposé (1.2).

11. Attelage à tampon central selon la revendication 10, caractérisé en ce que l'élément (25.1) constitue la pièce centrale (5.1) de la fermeture (2.1), tandis que l'élément (25.2) constitue la pièce centrale (5.2) de la fermeture (2.2).

12. Attelage à tampon central selon la revendication 10, caractérisé en ce que l'élément (25.1) constitue le levier de désaccouplement (27.1) de la fermeture (2.1), tandis que l'élément (25.2) constitue le levier de désaccouplement (27.2) de la fermeture (2.2).

13. Attelage à tampon central selon l'une au moins des revendications 1 à 12 précédentes, caractérisé en ce que le dispositif de désaccouplement (cylindres de désaccouplement 29.1, 29.2) est conçu pour pouvoir être télécommandé.
